# FASCICULE DE BREVET EUROPEEN

(11) **EP 3 294 946 B1**
(45) Date de publication et mention de la délivrance du brevet: **28.07.2021**
(21) Numéro de dépôt: 16726364.9
(22) Date de dépôt: 12.05.2016
(51) Int. Cl.: D06F 75/34, D06F 75/12, D06F 75/40

(54) **APPAREIL ÉLECTROMÉNAGER DE REPASSAGE COMPORTANT UN FER À REPASSER ET UNE BASE COMPRENANT UN EMPLACEMENT POUR POSER LE FER À REPASSER**
ELEKTRISCHE HAUSHALTSBÜGELVORRICHTUNG MIT EINEM BÜGELEISEN UND EINER BASIS MIT EINER STELLFLÄCHE ZUM ABSTELLEN DES BÜGELEISENS
HOUSEHOLD ELECTRICAL IRONING APPARATUS COMPRISING AN IRON AND A BASE COMPRISING A STORING PLACE FOR PLACING THE IRON

(30) Priorité: 13.05.2015 FR 1554285
(43) Date de publication de la demande: 21.03.2018
(73) Titulaire: SEB S.A., 69130 Ecully (FR)
(72) Inventeur: LEMAIRE, Stéphanie, 69620 Val d'Oingt (FR); MASSON, Antony, 69009 Lyon (FR); DUCRUET, Guy, 69260 Charbonnieres les Bains (FR)
(74) Mandataire: SEB Développement
(86) Numéro de dépôt international: PCT/FR2016/051122
(87) Numéro de publication internationale: WO 2016/181081

(56) Documents cités:
- EP-A1- 1 905 887
- US-A1- 2005 028 408
- US-A1- 2005 102 789

## Description

La présente invention se rapporte à un appareil électroménager de repassage comportant un fer à repasser comprenant une semelle chauffante et une base reliée au fer à repasser par un cordon, la base comprenant un emplacement pour poser le fer à repasser dans une position de repos dans laquelle la semelle repose sur l'emplacement, et se rapporte plus particulièrement à un appareil dans lequel le fer à repasser comporte une poignée de préhension disposée en porte-à-faux par rapport à la semelle, la poignée de préhension comportant une extrémité avant rattachée au corps et une extrémité arrière libre.

Il est connu, de la demande de brevet FR 2 929 298, un appareil de repassage comportant un fer à repasser muni d'une semelle chauffante et une base reliée au fer à repasser par un cordon, le fer à repasser comportant une poignée de préhension disposée en porte-à-faux par rapport à semelle. Dans ce document, le fer à repasser peut être rangé dans un emplacement de la base comprenant une empreinte épousant la forme de la poignée.

Une telle construction présente l'avantage d'assurer un parfait maintien du fer à repasser dans l'emplacement, l'empreinte dans laquelle vient s'engager la poignée empêchant notamment que le fer à repasser ne bascule autour du bord arrière de la semelle lorsque le poids du cordon exerce une traction vers le bas sur l'extrémité arrière de la poignée.

Cependant, dans cet appareil, l'utilisateur ne peut pas saisir facilement le fer à repasser lorsque ce dernier est disposé sur l'emplacement car seule la partie supérieure bombée du fer à repasser est accessible à l'utilisateur de sorte que l'utilisateur ne peut pas saisir le fer à repasser par sa poignée, mais seulement par le cordon de liaison.

Un tel emplacement, utilisé pour ranger le fer à repasser à la fin de la séance de repassage, ne pourra donc pas être utilisé par l'utilisateur pour poser momentanément le fer à repasser lors d'une séance de repassage, du fait de la trop mauvaise ergonomie d'utilisation procurée.

L'utilisateur sera donc contraint de reposer le fer à repasser sur la table à repasser avec un risque important que ce dernier ne tombe de la table à repasser et ne se détériore sous l'effet de la traction exercée par le poids du cordon sur l'extrémité arrière de la poignée en porte-à-faux, une telle traction ayant tendance à faire basculer le fer à repasser vers l'arrière.

Aussi, un but de la présente invention est de remédier à ces inconvénients en proposant un appareil de repassage à l'ergonomie améliorée dans lequel le fer à repasser, muni de sa poignée en porte-à-faux, peut être posé stablement sur un emplacement de la base et peut également être facilement extrait.

A cet effet, l'invention a pour objet un appareil électroménager de repassage comportant un fer à repasser comprenant une semelle chauffante et une base reliée au fer à repasser par un cordon, la base comprenant un emplacement pour poser le fer à repasser dans une position de repos dans laquelle la semelle du fer à repasser repose sur ledit emplacement, le fer à repasser comportant une poignée de préhension disposée en porte-à-faux par rapport à la semelle, la poignée comportant une extrémité avant rattachée à un corps surmontant la semelle et une extrémité arrière libre, caractérisé en ce que, en position de repos, la poignée comporte une zone d'appui qui vient reposer contre la base et en ce que la base comporte une forme telle qu'il résulte sous la poignée, entre la zone d'appui et le corps, un espace permettant le passage des doigts de la main pour saisir le fer à repasser par sa poignée.

Une telle caractéristique permet d'offrir une très bonne ergonomie d'utilisation en permettant à la fois un repos stable du fer à repasser sur l'emplacement, grâce à l'appui de la poignée sur la base empêchant le basculement du fer à repasser vers l'arrière, et une saisie aisée du fer à repasser par sa poignée grâce à l'espace libre disposé sous la poignée qui permet à l'utilisateur de saisir la poignée à pleine main.

Selon une autre caractéristique de l'appareil selon l'invention, la zone d'appui est disposée à l'extrémité arrière de la poignée.

Une telle caractéristique permet d'optimiser la stabilité du fer à repasser sur l'emplacement et d'améliorer l'ergonomie d'utilisation de l'appareil en maximisant l'espace libre disponible sous la poignée pour saisir le fer à repasser.

Selon une autre caractéristique de l'invention, l'emplacement présente une forme concave.

Un tel emplacement présente l'avantage de comporter une forme en creux qui contribue à guider le fer à repasser sur l'emplacement pour assurer automatiquement son bon positionnement.

Selon encore une autre caractéristique de l'invention, l'emplacement comprend un plan antérieur recevant la semelle du fer à repasser et un plan postérieur sur lequel la zone d'appui de la poignée vient reposer lorsque le fer à repasser occupe la position de repos, les plans antérieur et postérieur présentant des inclinaisons distinctes et se rejoignant au niveau d'une partie médiane de la base.

Un tel emplacement avec des plans disposés en forme de V présente l'avantage de permettre le positionnement du fer à repasser sur la base avec la semelle légèrement inclinée, une telle inclinaison correspondant à l'inclinaison naturelle donnée au fer à repasser par la main de l'utilisateur lorsqu'il soulève le fer à repasser pour son déplacement.

Selon une autre caractéristique de l'invention, le plan antérieur comporte des patins en saillie permettant d'isoler thermiquement la base de la semelle du fer à repasser.

Une telle caractéristique technique présente également l'avantage d'apporter un contact plus doux de la semelle sur le plan antérieur.

Selon une autre caractéristique de l'invention, la base comporte une paroi périphérique qui borde latéralement l'emplacement au niveau de la partie médiane de la base.

Une telle caractéristique permet d'obtenir un emplacement en forme de cuvette dont la paroi périphérique contribue à guider le fer à repasser vers la position de repos.

Selon une autre caractéristique de l'invention, le plan antérieur de l'emplacement présente, par rapport à un plan inférieur de la base destiné à reposer sur un plan horizontal, une inclinaison comprise entre 45° et 10° et préférentiellement de l'ordre de 28°, le plan postérieur présentant, par rapport au plan inférieur, une inclinaison comprise entre 0° et 15° et préférentiellement de l'ordre de 6°.

Selon encore une autre caractéristique de l'invention, la base comporte des moyens d'immobilisation du fer à repasser sur la base comportant un élément de blocage fixe venant coopérer avec l'extrémité arrière de la poignée et un élément de blocage mobile venant prendre appui sur une partie du corps située à l'opposé de la poignée, l'élément de blocage étant mobile en rotation entre une position repliée dans laquelle le fer à repasser peut être extrait de la base et une position d'immobilisation dans laquelle le fer à repasser est immobilisé sur l'emplacement.

De tels moyens de blocage permettent d'immobiliser le fer à repasser sur l'emplacement pour permettre le transport de l'ensemble de l'appareil en saisissant la poignée du fer à repasser.

Selon une autre caractéristique de l'invention, l'élément de blocage fixe est constitué par une traverse sous laquelle vient s'engager l'extrémité arrière de la poignée.

Une telle solution technique présente l'avantage d'être simple et économique à mettre en œuvre tout en procurant une bonne ergonomie d'utilisation lors de la mise en place ou du retrait du fer à repasser sur l'emplacement.

Selon une autre caractéristique de l'invention, la semelle comporte une surface de repassage plane, la zone d'appui étant constituée par une surface postérieure plane disposée à l'extrémité arrière de la poignée, la surface postérieure de la poignée formant un angle α obtus avec le plan de la surface de repassage de la semelle.

Selon une autre caractéristique de l'invention, l'angle α est compris entre 130° et 160°, et est préférentiellement de l'ordre de 145°.

Selon une autre caractéristique de l'invention, l'inclinaison de la surface postérieure plane est adaptée pour que la surface postérieure repose à plat sur le plan postérieur lorsque le fer à repasser occupe la position de repos.

Une telle caractéristique présente l'avantage d'optimiser la stabilité du fer à repasser en position de repos.

Selon une autre caractéristique de l'invention, le cordon renferme un câble électrique et/ou un conduit pour le transport d'un fluide.

Selon une autre caractéristique de l'invention, la base comporte un réservoir d'eau et une pompe, le réservoir alimentant en eau une chambre de vaporisation disposée dans le fer à repasser.

Selon une autre caractéristique de l'invention, la base comporte une gorge s'étendant sur le pourtour de la base et permettant l'enroulement du cordon pour son rangement.

Selon une autre caractéristique de l'invention, le cordon sort du fer à repasser par une ouverture ménagée sur une surface supérieure de la poignée, l'ouverture étant avantageusement disposée à proximité de l'extrémité arrière de la poignée.

Une telle caractéristique permet d'avoir un cordon qui s'étend vers le haut à la sortie de la poignée de sorte que le cordon n'empêche pas l'extrémité arrière de la poignée de venir reposer sur une planche à repasser lorsque le fer à repasser est posé directement sur cette dernière.

Selon une autre caractéristique de l'invention, le fer à repasser comporte, au niveau de l'ouverture, un dispositif guide cordon donnant une orientation préférentielle au cordon à la sortie de la poignée.

Selon une autre caractéristique de l'invention, le dispositif guide cordon maintient le cordon incliné vers l'extrémité arrière de la poignée de telle sorte que le cordon forme un angle compris entre 15° et 75°, et préférentiellement de l'ordre de 45°, par rapport à la normale à la surface supérieure de la poignée en bordure de l'ouverture.

Selon une autre caractéristique de l'invention, la semelle comporte une extrémité avant pointue et une extrémité arrière arrondie de plus grande largeur.

Selon une autre caractéristique de l'invention, la semelle présente une longueur inférieure à 15 cm et une largeur inférieure à 10 cm.

Une telle caractéristique permet d'assurer une grande maniabilité au fer à repasser lors des travaux de repassage grâce aux dimensions réduites de la semelle.

Selon une autre caractéristique de l'invention, au moins les trois quarts de la poignée, dans le sens de la longueur de la poignée, font saillie à l'extérieur de la semelle lorsque la poignée est projetée orthogonalement dans le plan de la semelle.

Selon une autre caractéristique de l'appareil selon l'invention, le fer à repasser bascule automatiquement autour d'un bord arrière de la semelle sous l'effet de la traction exercée par le poids du cordon lorsque la semelle du fer à repasser est amenée à plat sur un plan horizontal.

Selon une autre caractéristique de l'invention, la semelle comporte une résistance chauffante.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- les figures 1 et 2 sont des vues en perspective d'un appareil de repassage selon un mode particulier de réalisation de l'invention lorsque l'arceau de blocage est respectivement en position d'immobilisation du fer et en position repliée ;
- la figure 3 est une vue en perspective de l'appareil de la figure 1 avec le fer à repasser soulevé de la base ;
- la figure 4 est une vue en perspective du fer à repasser représenté seul ;
- la figure 5 est une vue de côté du fer à repasser de la figure 4;
- La figure 6 est une vue de côté de l'appareil de la figure 1.

Seuls les éléments nécessaires à la compréhension de l'invention ont été représentés. Pour faciliter la lecture des dessins les mêmes éléments portent les mêmes références d'une figure à l'autre.

Les figures 1 à 3 et 6 représentent un appareil de repassage comportant classiquement un fer à repasser 1 et une base 2 portative reliée par un cordon 3 au fer à repasser 1, la base 2 comportant un réservoir 20 amovible et renfermant une pompe 21, illustrée schématiquement en pointillés sur la figure 6, qui puise l'eau dans le réservoir 20 pour l'envoyer vers le fer à repasser 1 au travers d'un tuyau intégré dans le cordon 3.

Conformément à ces figures, la base 2 comprend un plan inférieur 22 destiné à reposer à plat sur une surface horizontale, telle une planche à repasser et comporte, en bordure du plan inférieur 22, une gorge périphérique 23 permettant l'enroulement du cordon 3 sur le pourtour de la base 2 pour son rangement.

La base 2 comporte également un câble électrique, non visible sur les figures, permettant le raccordement de la base 2 au réseau électrique domestique, la base 2 comprenant une cavité 26 débouchant sur les deux faces latérales de la base 2 dans laquelle le câble peut être inséré pour son rangement.

Conformément à la figure 4, le fer à repasser 1 comporte une semelle 10 plane surmontée d'un corps 11 et comprend une poignée 12 de préhension comportant une extrémité avant rattachée au corps 11 et une extrémité arrière libre faisant saillie latéralement au corps 11. La poignée 12 est disposée en porte-à-faux par rapport à la semelle 10 et elle présente une longueur de l'ordre de 12 cm, le corps 11 et la poignée 12 étant préférentiellement réalisés dans une pièce monobloc en matière plastique, obtenue par moulage.

Le corps 11 renferme de manière connue en soi une fonderie, non visible sur les figures, qui est au contact thermique de la semelle 10 et qui comprend une résistance chauffante régulée au moyen d'un thermostat non réglable permettant de maintenir la température de la semelle 10 autour d'une température de consigne de l'ordre de 135°C.

La fonderie est avantageusement réalisée en aluminium et elle comporte une chambre de vaporisation instantanée dans laquelle de l'eau issue du réservoir 20 est injectée par la pompe 21, le fonctionnement de la pompe 21 étant commandé par une gâchette 13 disposée sous l'extrémité avant de la poignée 12. La pompe 21 et la chambre de vaporisation sont avantageusement dimensionnées pour permettre la production d'un débit de vapeur de l'ordre de 25 gr/mn en continu lorsque la gâchette 13 est actionnée.

La vapeur produite par la chambre de vaporisation est diffusée par des trous de sortie de vapeur 14 débouchant dans deux rainures disposées en V et ménagées sur une surface de repassage plane de la semelle 10. La semelle 10 est avantageusement réalisée en acier inox et comporte une extrémité avant 10A pointue disposée à l'opposé de la poignée 12 ainsi qu'une extrémité arrière 10B arrondie présentant une plus grande largeur.

De manière avantageuse, la semelle 10 présente une longueur inférieure à 15 cm, et préférentiellement de l'ordre de 14 cm, et une largeur inférieure à 10 cm et préférentiellement de l'ordre de 8 cm, afin de procurer une grande maniabilité au fer à repasser 1.

Conformément aux figures 3 et 6, la base 2 présente à son extrémité supérieure un emplacement 24 concave sur lequel le fer à repasser 1 peut être posé dans une position de repos lors des phases inactives de repassage ou lors du rangement du fer à repasser 1.

Cet emplacement 24 comporte un fond en forme de V comportant un plan antérieur 24A et un plan postérieur 24B d'inclinaison distinctes se rejoignant sensiblement au milieu de la base 2, le plan antérieur 24A étant destiné à recevoir la semelle 10 du fer à repasser 1 et le plan postérieur 24B étant destiné à recevoir l'extrémité arrière de la poignée 12 lorsque le fer à repasser 1 occupe la position de repos.

De manière préférentielle, le plan antérieur 24A comporte des patins 25 en saillie réalisés en matériau thermiquement isolant sur lesquels la semelle 10 du fer à repasser 1 vient reposer lorsque ce dernier occupe la position de repos. L'extrémité arrière de la poignée 12 présente quant à elle une forme biseautée comprenant une surface postérieure 12A plane présentant une inclinaison adaptée pour venir reposer à plat contre le plan postérieur 24B lorsque la semelle 10 repose contre le plan antérieur 24A.

A titre d'exemple, les plans antérieur 24A et postérieur 24B sont respectivement inclinés de l'ordre de 28° et de l'ordre de 6° par rapport au plan inférieur 22 de la base 2, la surface postérieure 12A de la poignée 12 formant un V avec le plan de la semelle 10 qui présente un angle α obtus de l'ordre de 145°, illustré sur la figure 5.

L'emplacement 24 comporte également une paroi périphérique 24C qui s'étend en hauteur en bordure de l'extrémité arrière du plan postérieur 24B ainsi que le long des côtés des plans postérieur 24B et antérieur 24A. Cette paroi périphérique 24C guide latéralement la semelle 10 du fer à repasser 1 sur l'emplacement 24 et constitue un obstacle contre lequel l'extrémité arrière de la poignée 12 vient buter lorsque le fer à repasser 1 est disposé en position de repos sur l'emplacement 24.

De manière préférentielle, la paroi périphérique 24C comporte, au niveau de l'extrémité arrière de la base 2, une traverse de blocage 27 s'étendant au dessus du plan postérieur 24B, l'extrémité arrière de la poignée 12 venant s'engager sous la traverse de blocage 27 lorsque le fer à repasser 1 est disposé en position de repos sur l'emplacement 24.

Conformément aux figures 1 et 2, l'extrémité avant de la base 2 est avantageusement munie d'un arceau 28 de blocage monté pivotant en bordure du plan antérieur 24A et disposé à proximité de l'extrémité avant de l'emplacement 24, l'arceau 28 présentant avantageusement une forme triangulaire.

L'arceau 28 peut pivoter entre une position repliée, illustrée sur les figures 2 et 3, dans laquelle l'arceau 28 est disposé parallèlement au plan antérieur 24A, en bordure de l'emplacement 24, et une position d'immobilisation du fer à repasser 1, illustrée sur les figures 1 et 6, dans laquelle l'arceau 28 prend appui contre le corps 11 du fer à repasser 1, au dessus de la pointe avant de la semelle 10.

De manière connue en soi, la base 2 renferme des moyens de rappel, non visibles sur les figures, exerçant sur l'arceau 28 un couple de rappel dont le sens s'inverse au passage d'une position intermédiaire située entre la position repliée et la position d'immobilisation, le couple de rappel ramenant l'arceau 28 vers la position repliée lorsque ce dernier se trouve au voisinage de la position repliée et ramenant l'arceau 28 vers la position d'immobilisation lorsque ce dernier se trouve au voisinage de la position d'immobilisation. De tels moyens de rappel sont illustrés plus en détails dans la demande de brevet FR 14 52469 déposée par la demanderesse.

Conformément à la figure 5, le cordon 3 sort du fer à repasser 1 par une ouverture 15 ménagée sur une surface supérieure de la poignée 12, l'ouverture 15 étant préférentiellement disposée légèrement en retrait de l'extrémité arrière de la poignée 12, par exemple à une distance de l'ordre de 1 à 2 cm.

L'ouverture 15 reçoit avantageusement un dispositif guide cordon 4 qui enveloppe le cordon 3 et maintient ce dernier selon une direction prédéterminée.

Dans l'exemple particulier de réalisation illustré, le dispositif guide cordon est constitué par une gaine de renfort 4 en élastomère qui maintient le cordon 3 incliné vers l'arrière de la poignée 12, avec une inclinaison de l'ordre de 45° par rapport à l'horizontal lorsque le fer à repasser 1 repose à plat sur la surface de repassage de la semelle 10.

L'appareil de repassage ainsi réalisé présente l'avantage de procurer une très bonne ergonomie d'utilisation.

En effet, l'utilisateur peut facilement disposer le fer à repasser 1 en position de repos sur l'emplacement 24 de la base 2 en amenant l'extrémité arrière biseautée de la poignée 12 contre le plan postérieur 24B, puis en faisant glisser le fer à repasser 1 vers l'arrière de la base 2 de telle sorte que l'extrémité arrière de la poignée 12 s'engage sous la traverse de blocage 27 et vienne buter contre la paroi périphérique 24C. L'utilisateur peut alors relâcher le fer à repasser 1, ou l'accompagner d'un mouvement de la main, de manière à ce qu'il pivote vers l'avant, sous l'effet de son poids, et que la semelle 10 vienne reposer sur les patins du plan antérieur 24A, la partie de la paroi périphérique 24C s'étendant sur les côtés de la base 2 contribuant alors à guider latéralement la semelle 10 sur le plan antérieur 24A.

Lorsque le fer à repasser 1 est en position de repos sur la base 2, ainsi que cela est illustré sur les figures 1 et 2, le fer à repasser 1 repose stablement sur la base 2, sans risque de basculement vers l'arrière, du fait du point d'appui obtenu au niveau de l'extrémité arrière de la poignée 12. De plus, il résulte alors un espace vide sous la poignée 12 permettant à l'utilisateur de saisir facilement la poignée 12 à pleine main en glissant les doigts de la main dans cet espace. L'utilisateur peut ainsi facilement attraper le fer à repasser 1 par sa poignée 12 et peut donc utiliser l'emplacement 24 de la base 2 pour poser régulièrement le fer à repasser 1 lors des phases inactives de repassage, ces phases se produisant régulièrement lors d'une séance de repassage lorsque l'utilisateur modifie le positionnement du vêtement à repasser ou change de vêtement à repasser.

Un tel appareil présente également l'avantage de posséder un fer à repasser 1 dont la stabilité est améliorée lorsque l'utilisateur décide de poser le fer à repasser 1 en dehors de la base 2, par exemple directement sur une planche à repasser, limitant le risque de chute.

En effet, la sortie du cordon 3 sur la surface supérieure de la poignée 12 permet de dégager l'extrémité arrière de la poignée 12 qui peut donc venir reposer directement sur un plan horizontal H de planche à repasser, ainsi que cela est illustré sur la figure 5, lorsque le fer à repasser 1 bascule autour du bord arrière de la semelle 10 sous l'effet de la traction exercée par le poids du cordon 3. Or, l'inclinaison de la surface postérieure 12A de la poignée 12 permet à cette dernière de reposer sensiblement à plat sur le plan horizontal H, ce qui améliore la stabilité du fer à repasser 1 dans cette position en procurant un appui stable sur la planche à repasser.

Enfin, l'appareil ainsi réalisé présente l'avantage de permettre la fixation du fer à repasser 1 sur la base 2 pour son rangement et le transport de l'ensemble de l'appareil par la poignée 12 du fer à repasser 1.

En effet, le fer à repasser 1 peut être facilement immobilisé en position de repos sur la base 2 en faisant basculer l'arceau 28 de blocage de la position repliée, illustré sur la figure 2, à la position d'immobilisation, illustrée sur la figure 1, dans laquelle l'arceau 28 est en appui contre le corps 11 du fer à repasser 1. Dans cette position d'immobilisation, les moyens de rappel de l'arceau 28 exercent une force qui tend à repousser le fer à repasser 1 vers l'arrière de la base 2 de sorte que l'extrémité arrière du fer à repasser 1 se trouve immobilisée par l'engagement de la poignée 12 sous la traverse de blocage 27 alors que l'extrémité avant du fer à repasser 1 est immobilisée par l'arceau 28.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi dans une variante de réalisation non représentée, la base pourra comporter une cuve pour la génération de vapeur sous pression et le cordon comprendre un conduit pour le transport de la vapeur vers le fer à repasser.

## Revendications

1. Appareil électroménager de repassage comportant un fer à repasser (1) comprenant une semelle (10) chauffante et une base (2) reliée au fer à repasser (1) par un cordon (3), la base (2) comprenant un emplacement (24) pour poser le fer à repasser (1) dans une position de repos dans laquelle la semelle (10) du fer à repasser (1) repose sur ledit emplacement (24), le fer à repasser (1) comportant une poignée (12) de préhension disposée en porte-à-faux par rapport à la semelle (10), la poignée (12) comportant une extrémité avant rattachée à un corps (11) surmontant la semelle (10) et une extrémité arrière libre, **caractérisé en ce que**, en position de repos, la poignée (12) comporte une zone d'appui (12A) qui vient reposer contre la base (2) et **en ce que** la base (2) comporte une forme telle qu'il résulte sous la poignée (12), entre la zone d'appui (12A) et le corps (11), un espace permettant le passage des doigts de la main pour saisir le fer à repasser (1) par sa poignée (12).

2. Appareil électroménager selon la revendication 1, **caractérisé en ce que** la zone d'appui (12A) est disposée à l'extrémité arrière de la poignée (12).

3. Appareil électroménager selon l'une quelconque des revendications 1 à 2, **caractérisé en ce que** l'emplacement (24) présente une forme concave.

4. Appareil électroménager selon l'une quelconque des revendications 1 à 3, **caractérisé en ce que** l'emplacement (24) comprend un plan antérieur (24A) recevant la semelle (10) du fer à repasser 1 et un plan postérieur (24B) sur lequel la zone d'appui (12A) de la poignée 12 vient reposer lorsque le fer à repasser (1) occupe la position de repos, et **en ce que** les plans antérieur (24A) et postérieur (24B) présentent des inclinaisons distinctes et se rejoignent au niveau d'une partie médiane de la base (2).

5. Appareil électroménager de repassage selon la revendication 4, **caractérisé en ce que** la base (2) comporte une paroi périphérique (24C) qui borde latéralement l'emplacement (24) au niveau de la partie médiane de la base (2).

6. Appareil électroménager selon l'une quelconque des revendications 1 à 5, **caractérisé en ce que** la base (2) comporte des moyens d'immobilisation du fer à repasser (1) sur la base (2) comportant un élément de blocage fixe (27) venant coopérer avec l'extrémité arrière de la poignée (12) et un élément de blocage (28) mobile venant prendre appui sur une partie du corps (11) située à l'opposé de la poignée (12), l'élément de blocage (28) étant mobile en rotation entre une position repliée dans laquelle le fer à repasser (1) peut être extrait de la base( 2) et une position d'immobilisation dans laquelle le fer à repasser (1) est immobilisé sur l'emplacement (24).

7. Appareil électroménager selon la revendication 6, **caractérisé en ce que** l'élément de blocage fixe est constitué par une traverse (27) sous laquelle vient s'engager l'extrémité arrière de la poignée (12).

8. Appareil électroménager selon l'une quelconque des revendications 1 à 6, **caractérisé en ce que** la semelle (10) comporte une surface de repassage plane et **en ce que** la zone d'appui (12A) est constituée par une surface postérieure plane disposée à l'extrémité arrière de la poignée (12), la surface postérieure (12A) de la poignée formant un angle α obtus avec le plan de la surface de repassage de la semelle (10).

9. Appareil électroménager selon l'une quelconque des revendications 1 à 8, **caractérisé en ce que** le cordon (3) renferme un câble électrique et/ou un conduit pour le transport d'un fluide.

10. Appareil électroménager selon la revendication 9, **caractérisé en ce que** le cordon (3) sort du fer à repasser (1) par une ouverture ménagée sur une surface supérieure de la poignée (12), ladite ouverture étant avantageusement disposée à proximité de l'extrémité arrière de la poignée (12).

11. Appareil électroménager selon la revendication 10, **caractérisé en ce que**, le fer à repasser (1) comporte, au niveau de l'ouverture, un dispositif guide cordon (4) donnant une orientation préférentielle au cordon (3) à la sortie de la poignée (12).

12. Appareil électroménager selon l'une quelconque des revendications 1 à 11, **caractérisé en ce que** la semelle (10) comporte une extrémité avant pointue et une extrémité arrière arrondie de plus grande largeur.

## Patentansprüche

1. Elektrisches Haushaltsbügelgerät, umfassend ein Bügeleisen (1), das eine heizende Sohle (10) und eine Basis (2) umfasst, die über eine Schnur (3) mit dem Bügeleisen (1) verbunden ist, wobei die Basis (2) eine Stellfläche (24) zum Ablegen des Bügeleisens (1) in einer Ruheposition umfasst, in der die Sohle (10) des Bügeleisens (1) auf der Stellfläche (24) ruht, wobei das Bügeleisen (1) einen Griff (12) zum Greifen umfasst, der in Bezug auf die Sohle (10) überstehend angeordnet ist, wobei der Griff (12) ein vorderseitiges Ende, das an einem Körper (11) befestigt ist, der die Sohle (10) überragt, und ein freies rückseitiges Ende umfasst, **dadurch gekennzeichnet, dass** der Griff (12) in Ruheposition einen Auflagebereich (12A) umfasst, der auf der Basis (2) zum Ruhen kommt, und dadurch, dass die Basis (2) eine derartige Form umfasst, dass sich unter dem Griff (12) zwischen dem Auflagebereich (12A) und dem Körper (11) ein Raum ergibt, der den Durchgang der Finger der Hand ermöglicht, um das Bügeleisen (1) an seinem Griff (12) zu fassen.

2. Elektrisches Haushaltsbügelgerät nach Anspruch 1, **dadurch gekennzeichnet, dass** der Auflagebereich (12A) am rückseitigen Ende des Griffs (12) angeordnet ist.

3. Elektrisches Haushaltsbügelgerät nach einem der Ansprüche 1 bis 2, **dadurch gekennzeichnet, dass** die Stellfläche (24) eine konkave Form aufweist.

4. Elektrisches Haushaltsbügelgerät nach einem der Ansprüche 1 bis 3, **dadurch gekennzeichnet, dass** die Stellfläche (24) eine vordere Ebene (24A), die die Sohle (10) des Bügeleisens (1) aufnimmt, und eine hintere Ebene (24B) umfasst, auf der der Auflagebereich (12A) des Griffs 12 zum Ruhen kommt, wenn das Bügeleisen (1) die Ruheposition einnimmt, und dadurch, dass die vordere (24A) und die hintere (24B) Ebene unterschiedliche Neigungen aufweisen und an einem mittleren Teil der Basis (2) zusammentreffen.

5. Elektrisches Haushaltsbügelgerät nach Anspruch 4, **dadurch gekennzeichnet, dass** die Basis (2) eine umlaufende Wand (24C) umfasst, die die Stellfläche (24) am mittleren Teil der Basis (2) seitlich umgibt.

6. Elektrisches Haushaltsbügelgerät nach einem der Ansprüche 1 bis 5, **dadurch gekennzeichnet, dass** die Basis (2) Mittel zum Feststellen des Bügeleisens (1) auf der Basis (2) umfasst, die ein festes Arretierungselement (27), das mit dem rückseitigen Ende des Griffs (12) zusammenwirkt, und ein bewegliches Arretierungselement (28) umfassen, das auf einem dem Griff (12) gegenüberliegenden Teil des Körpers (11) zum Aufliegen kommt, wobei das Arretierungselement (28) zwischen einer zusammengefalteten Position, in der das Bügeleisen (1) von der Basis (2) entnommen werden kann, und einer Feststellungsposition (2), in der das Bügeleisen (1) auf der Stellfläche (24) festgestellt ist, drehbeweglich ist.

7. Elektrisches Haushaltsbügelgerät nach Anspruch 6, **dadurch gekennzeichnet, dass** das feste Arretierungselement aus einer Querverbindung (27) besteht, unter der das rückseitige Ende des Griffs (12) zum Eingreifen kommt.

8. Elektrisches Haushaltsbügelgerät nach einem der Ansprüche 1 bis 6, **dadurch gekennzeichnet, dass** die Sohle (10) eine ebene Bügelfläche umfasst und dadurch, dass der Auflagebereich (12A) aus einer ebenen hinteren Fläche besteht, die am rückseitigen Ende des Griffs (12) angeordnet ist, wobei die hintere Fläche (12A) des Griffs einen stumpfen Winkel α mit der Ebene der Bügelfläche der Sohle (10) bildet.

9. Elektrisches Haushaltsbügelgerät nach einem der Ansprüche 1 bis 8, **dadurch gekennzeichnet, dass** die Schnur (3) ein elektrisches Kabel und/oder eine Leitung für die Beförderung einer Flüssigkeit umschließt.

10. Elektrisches Haushaltsbügelgerät nach Anspruch 9, **dadurch gekennzeichnet, dass** die Schnur (3) durch eine Öffnung aus dem Bügeleisen (1) heraustritt, die auf einer oberen Fläche des Griffs (12) eingerichtet ist, wobei die Öffnung vorteilhafterweise in der Nähe des rückseitigen Endes des Griffs (12) angeordnet ist.

11. Elektrisches Haushaltsbügelgerät nach Anspruch 10, **dadurch gekennzeichnet, dass** das Bügeleisen (1) an der Öffnung eine Schnurführungsvorrichtung (4) umfasst, die eine präferentielle Ausrichtung der Schnur (3) am Ausgang des Griffs (12) gibt.

12. Elektrisches Haushaltsbügelgerät nach einem der Ansprüche 1 bis 11, **dadurch gekennzeichnet, dass** die Sohle (10) ein spitzes vorderseitiges Ende und ein abgerundetes rückseitiges Ende von größerer Breite umfasst.

## Claims

1. Household electrical ironing apparatus comprising an iron (1) comprising a heating sole (10) and a base (2) connected to the iron (1) by a cord (3), the base (2) comprising a receptacle (24) to place the iron (1) in a position of rest in which the sole (10) of the iron (1) rests on said receptacle (24), the iron (1) comprising a handle (12) for holding arranged in a cantilever fashion with respect to the sole (10), the handle (12) comprising a front end attached to a body (11) surmounting the sole (10) and a rear end that is free, **characterised in that**, in the rest position, the handle (12) comprises a bearing zone (12A) which comes to rest against the base (2) and **in that** the base (2) comprises a shape such that a space is formed under the handle (12), between the bearing zone (12A) and the body (11) to allow the fingers of a hand to pass through so that the iron (1) can be grasped by its handle (12).

2. Household electrical apparatus according to claim 1, **characterised in that** the bearing zone (12A) is arranged at the rear end of the handle (12).

3. Household electrical apparatus according to any one of claims 1 to 2, **characterised in that** the receptacle (24) has a concave shape.

4. Household electrical apparatus according to any one of claims 1 to 3, **characterised in that** the receptacle (24) comprises an anterior plane (24A) receiving the sole (10) of the iron (1) and a posterior plane (24B) on which the bearing zone (12A) of the handle (12) comes to rest when the iron (1) occupies the rest position, and **in that** the anterior (24A) and posterior (24B) planes have distinct inclinations and are joined at the level of a median portion of the base (2).

5. Household electrical ironing apparatus according to claim 4, **characterised in that** the base (2) comprises a peripheral wall (24C) which laterally borders the receptacle (24) at the level of the median portion of the base (2).

6. Household electrical apparatus according to any one of claims 1 to 5, **characterised in that** the base (2) comprises means for immobilising the iron (1) on the base (2) comprising a fixed blocking element (27) coming to engage with the rear end of the handle (12) and a mobile blocking element (28) coming to bear on a portion of the body (11) located opposite the handle (12), the blocking element (28) being mobile in rotation between a folded position in which the iron (1) can be extracted from the base (2) and an immobilisation position in which the iron (1) is immobilised on the receptacle (24).

7. Household electrical apparatus according to claim 6, **characterised in that** the fixed blocking element is constituted by a cross-member (27) under which the rear end of the handle (12) is engaged.

8. Household electrical apparatus according to any one of claims 1 to 6, **characterised in** the that the sole (10) comprises a flat ironing surface and **in that** the bearing zone (12A) is constituted by a flat posterior surface arranged at the rear end of the handle (12), the posterior surface (12A) of the handle forming an obtuse angle α with the plane of the ironing surface of the sole (10).

9. Household electrical apparatus according to any one of claims 1 to 8, **characterised in that** the cord (3) contains an electric cable and/or a conduit for the transport of a fluid.

10. Household electrical apparatus according to claim 9, **characterised in that** the cord (3) exits from the iron (1) through an opening arranged on an upper surface of the handle (12), said opening being advantageously arranged in the proximity of the rear end of the handle (12).

11. Household electrical apparatus according to claim 10, **characterised in that** the iron (1) comprises, at the level of the opening, a cord-guiding device (4) giving a preferable orientation to the cord (3) at the outlet of the handle (12).

12. Household electrical apparatus according to any one of claims 1 to 11, **characterised in that** the sole (10) comprises a sharp front end and a rounded rear end of greater width.
